# EUROPÄISCHE PATENTSCHRIFT

(11) **EP 2 944 301 B1**
(45) Veröffentlichungstag und Bekanntmachung des Hinweises auf die Patenterteilung: **19.07.2017**
(21) Anmeldenummer: 14168300.3
(22) Anmeldetag: 14.05.2014
(51) Int. Cl.: A61J 1/16

(54) **Träger für Arzneimittelbehälter**
Holder for a medicine container
Support pour récipient à médicaments

(43) Veröffentlichungstag der Anmeldung: 18.11.2015
(73) Patentinhaber: Becton Dickinson Rowa Germany GmbH, 53539 Kelberg (DE)
(72) Erfinder: Gross, Dietmar, 53539 Kelberg (DE); Berends, Jorn, 7443 RT Nijverdal (NL); Pullen, Ferry, 7475 BB Markelo (NL)
(74) Vertreter: Zenz Patentanwälte Partnerschaft mbB

(56) Entgegenhaltungen:
- EP-A2- 0 335 378
- EP-A2- 0 614 653
- DE-U1-202012 002 154
- US-A- 5 251 754
- US-A1- 2008 185 069
- US-A1- 2008 197 302

## Beschreibung

Die vorliegende Erfindung betrifft einen Träger für einen Arzneimittelbehälter, und insbesondere einen Träger zur Aufnahme eines zumindest abschnittsweise nicht saugbaren oder nicht greifbaren Arzneimittelbehälters.

Aus dem Stand der Technik sind zahlreiche Verfahren zum Lagern einer Vielzahl quaderförmiger Arzneimittelpackungen unterschiedlicher Größe in einem automatisierten Regallager mit ebenen Lagerflächen bekannt. Die quaderförmigen Arzneimittelpackungen werden beispielsweise manuell an einer Aufgabestation, beispielsweise an einem Ende eines Förderbandes, von einem Bediener aufgelegt, identifiziert und vermessen und dann in das Innere des Regallagers bewegt, wo sie mit Hilfe eines Bediengerätes zu einem Lagerort auf einer Lagerfläche des Regallagers bewegt werden. In einem Datenspeicher des Regallagers wird abgelegt, welche Packung an welchem Lagerort abgelegt ist. Dieser Lagerort wird vor der Einlagerung und nach dem Erfassen der Größe der jeweiligen Arzneimittelpackung anhand der Belegung des Regallagers bzw. der vorhandenen freien Lagerflächen berechnet, wobei die Ablage lediglich in Abhängigkeit von dem freien Ablageplatz erfolgt (chaotische Lagerung).

Um die Arzneimittelpackung zu ergreifen, umfasst das Bediengerät beispielsweise einen Backengreifer, dessen Backen an die Seitenflächen der quaderförmigen Arzneimittelpackung angedrückt bzw. angelegt werden. Sobald die Backen entsprechend angelegt sind, kann die Arzneimittelpackung zum Ein- oder Auslagern bewegt werden.

Darüber hinaus sind sogenannten Sauggreifer bekannt, bei denen eine Ein- und Auslagerung mittels eines Saugkopfes erfolgt, wobei der Saugkopf im Falle des Auslagerns an einer Stirnfläche der quaderförmigen Arzneimittelpackung durch Anlegen eines Unterdruckes angesaugt wird. Regelmäßig werden Backen- und Sauggreifer kombiniert, wobei die Backen und der Saugkopf zum Ein- und Auslagern zusammenwirken.

Zahlreiche Arzneimittelbehälter lassen sich auf die oben beschriebene Weise nicht oder nur unzureichend ein- bzw. auslagern, weil sie beispielsweise bei liegender Ablage auf den ebenen Regalböden, die keinerlei seitliche Begrenzungen für die Arzneimittelbehälter aufweisen, wegrollen können (zylindrische Arzneimittelbehälter) oder bei senkrechter Ablage auf der kreisförmigen Grundfläche die Gefahr besteht, dass die Behälter umkippen. Dies ist zum Beispiel bei runden / ovalen Arzneimittelpackungen ein Problem.

Mit dem bekannten Verfahren können nicht ansaugbare oder nicht greifbare Arzneimittelbehälter eingelagert werden, indem die Behälter in quaderförmige Umverpackungen überführt werden, bevor eine Einlagerung stattfindet. Das Überführen in die Umverpackung ist jedoch relativ zeitaufwendig, da die Umverpackung zunächst geöffnet und dann wieder geschlossen werden muss. Ferner ist es bei Verwendung von Umverpackungen notwendig, diese an die Größe der Arzneimittelbehälter anzupassen, um die freie Bewegung der Arzneimittelbehälter in der Umverpackung einzuschränken. Es besteht damit die Notwendigkeit, stets eine erhebliche Anzahl unterschiedlicher Umverpackungen bevorratet zu halten.

Die US 2008/0185069 A1 offenbart eine Vorrichtung zum Lagern eine Ampulle, wobei die Vorrichtung das Befüllen einer Spritze aus der Ampulle unterstützt. Die Ampulle wird in einen Hohlraum der Vorrichtung eingelegt und in dieser fixiert, wozu u.a. ein Deckel der Vorrichtung geschlossen werden muss. Die Fixierung der Ampulle ist wenig flexibel, da nur zwei Stellungen möglich sind.

Die DE 20 2012 002 154 U1 offenbart ein Behältersystem zur Aufbewahrung verschiedener Waren, wobei das Behältersystem ein verstellbares Haltesystem zum Fixieren der Waren in dem Behältersystem aufweist. Das Haltesystem wird durch einen aufwendigen Seilzugmechanismus bereitgestellt und ist umständlich zu bedienen und fehleranfällig.

Es ist die Aufgabe der vorliegenden Erfindung, einen Träger zur Aufnahme eines Arzneimittelbehälters bereitzustellen, der der zum einen einfach bestückt werden kann und darüber hinaus mit einer Vielzahl von Arzneimittelbehältern unterschiedlicher Größe und Form verwendet werden kann. Diese Aufgabe wird erfindungsgemäß gelöst durch einen Träger zur Aufnahme eines Arzneimittelbehälters aufweisend einen Trägergrundkörper mit einer die Unterseite des Trägergrundkörpers bildenden Auflagefläche, eine bezüglich der Längsachse des Trägergrundkörpers fixierte erste Anlage zur Abstützung einer ersten Stirnfläche des Arzneimittelbehälters und eine bezüglich der Längsachse des Trägergrundkörpers verstellbare zweite Anlage zur Abstützung einer zweiten Stirnfläche des Arzneimittelbehälters, wobei der Trägergrundkörper, die erste Anlage und die zweite Anlage einen nach oben offenen Aufnahmeraum für den Arzneimittelbehälter bilden. Der erfindungsgemäße Träger umfasst ferner eine Ansaugfläche zum Ansetzen eines Sauggreifers, wobei die Ansaugfläche bei der ersten oder zweiten Anlage angeordnet ist, und/oder zwei gegenüberliegende, parallel zu Längsseiten des Trägergrundkörpers angeordnete Seitenflächen zum Ansetzen eines Backengreifers, wobei die Seitenflächen an dem Trägergrundkörper, der ersten und/oder der zweiten Anlage angeordnet bzw. ausgebildet sind.

In dem erfindungsgemäßen Träger sind die Arzneimittelbehälter liegend von der fixierten ersten Anlage und der verstellbaren zweiten Anlage gehalten, wobei die Stirnseiten des Arzneimittelbehälters von jeweils einer der Anlagen abgestützt bzw. fixiert werden. Eine solche Fixierung kann in Abhängigkeit von der genauen Ausgestaltung der ersten und der zweiten Anlage durch Formschluss oder Kraftschluss erfolgen. Um den Träger universell einsetzen zu können, d. h. bei Arzneimittelbehältern unterschiedlicher Länge, ist die zweite Anlage verstellbar bezüglich der Längsachse des Trägergrundkörpers ausgebildet, wobei diese Verstellung der zweiten Anlage durch den Benutzer u.a. beim Einlegen des Arzneimittelbehälters erfolgt. Auch kann der erfindungsgemäße Träger mit Arzneimittelbehälter unterschiedlicher Form verwendet werden. So lassen sich beispielsweise zumindest abschnittsweise zylindrische Arzneimittelbehälter oder ovale Arzneimittelbehälter problemlos in dem Träger fixieren und über diesen Einlagern.

Um ein Ein- und Auslagern mit bekannten Verfahren zu ermöglichen, umfasst der erfindungsgemäße Träger eine Ansaugfläche zum Ansetzen eines Sauggreifers, wobei diese Ansaugfläche bei der ersten oder zweiten Anlage angeordnet ist. Alternativ kann auch bei der ersten und zweiten Anlage eine solche Ansaugfläche bereitgestellt sein, um beim Ein- und Auslagern eine höhere Flexibilität zu erreichen. Die Ansaugfläche ist vorzugsweise senkrecht zu der Auflagefläche und den Längsseiten des Trägergrundkörpers ausgebildet. Um den erfindungsgemäßen Träger mit einem beim Ein- und Auslagern üblicherweise verwendeten Backengreifer greifen zu können, kann der Träger alternativ oder zusätzlich zwei gegenüberliegende, parallel zu den Längsseiten des Trägergrundkörpers angeordnete Seitenflächen umfassen. Die Seitenflächen können beispielsweise an dem Trägergrundkörper selber angeordnet sein, es ist aber auch möglich, diese bei der ersten und/oder der zweiten Anlage vorzusehen. Wie genau die Seitenflächen angeordnet sind, ist für die vorliegende Erfindung nicht wesentlich, wesentlich ist lediglich, dass zwei gegenüberliegende, parallel zu den Längsseiten ausgebildete Seitenflächen vorhanden sind.

Der Träger umfasst ferner eine Verschiebe- und Fixiereinrichtung, über welche die verstellbare Anlage entlang der Längsachse des Trägergrundkörpers bewegbar und bei einer gewünschten Stellung fixierbar ist. Mit einer entsprechenden Verschiebe- und Fixiereinrichtung kann die verstellbare zweite Anlage beinahe entlang der gesamten Längsachse bewegt werden. Die Verschiebe- und Fixiereinrichtung umfasst zusammenwirkende Führungsmittel und Fixiermittel, wobei die Fixiermittel derart ausgebildet sind, dass die Fixierung gelöst werden kann, so dass zwischen den Anlagen fixierte Arzneimittelbehälter wieder freigegeben werden können und eine Wiederverwendbarkeit des Trägers gewährleistet ist.

Erfindungsgemäß ist das erstes Fixiermittel als Rastschiene in bzw. an dem Trägergrundkörper und ein zweites Fixiermittel als drehbarer Rastkörper in der verstellbaren zweiten Anlage ausgebildet, wobei der drehbare Rastkörper durch Einrasten in die Rastschiene die verstellbare zweite Anlage entlang der Längsachse des Trägers fixiert. Alternativ ist das erste Fixiermittel als Rastschiene in dem Trägergrundkörper und das zweite Fixiermittel als vorgespannter Rastkörper in der verstellbaren zweiten Anlage ausgebildet ist. Die Vorspannung wird über zumindest ein in der zweiten Anlage angeordnetes elastisches Federelement ausgeübt, wobei die Vorspannung derart wirkt, dass diese für einen steten Eingriff des Rastkörpers in der Rastschiene sorgt und diese Verrastung durch einen Benutzer gelöst werden kann.

Der erfindungsgemäße Träger erlaubt aufgrund seines Aufbaues ein einfaches und damit rasches Einlegen der Arzneimittelbehälter in den Träger. Die verstellbare zweite Anlage gewährlistet, dass der Träger mit Arzneimittelbehältern unterschiedlicher Länge verwendet werden kann. Die erfindungsgemäße Ausbildung der Verrastung ist sehr bedienerfreundlich, da die Verrastung einfach gelöst werden kann, indem der drehbare Rastkörper beispielsweise verdreht wird. Bei gelöster Verrastung ist die verstellbare zweite Anlage frei im Hinblick auf eine Bewegung entlang der Längsachse des Trägergrundkörpers bzw. des Trägers.

Eine zusätzliche Verstellbarkeit hinsichtlich der Längsachse kann dadurch erreicht, dass die zweite Anlage ein elastisches Haltemittel umfasst, wobei dieses Haltemittel die zusätzliche Verstellbarkeit hinsichtlich der Längsachse bereitstellt. Bei dieser einfachen Ausführungsform ist also nicht die gesamte Anlage als solche, sondern lediglich ein Abschnitt dieser Anlage, nämlich das elastische Haltemittel, gegenüber der Längsachse verstellbar.

Zum Einlegen eines Arzneimittelbehälters wird eine Stirnfläche in das elastische Haltemittel gedrückt, welches bei diesem Vorgang nachgibt, und die andere Stirnfläche wird an der fixierten ersten Anlage abgestützt. Das Nachgeben des elastischen Haltemittels gewährleistet die weitere Verstellbarkeit.

Um eine entsprechende freie Bewegung (temporär) zu verhindern, ist es bei einer bevorzugten Ausführungsform des erfindungsgemäßen Trägers vorgesehen, dass der drehbare Rastkörper zwei elastische Rückstellarme aufweist, die bei ihren Endabschnitten an Halterungen der verstellbaren Anlage anliegen, wobei die Rückstellarme den drehbaren Rastkörper in einer Raststellung halten. Bei der bevorzugten Ausführungsform ist die Verrastung aufgrund der Ausgestaltung des Rastkörpers also stets "aktiv" und muss von dem Benutzer aktiv durch Bewegung des Rastmittels gegen die elastischen Federarme gelöst werden. Sobald ein Benutzer die Krafteinwirkung auf den Rastkörper einstellt, wird dieses aufgrund der in den Rückstellarmen aufgebauten Rückstellkraft in seine Raststellung zurückbewegt, so dass die freie Bewegung der zweiten Anlage entlang der Längsachse wieder verhindert ist.

Bei einer konstruktiv einfachen alternativen Ausführungsform ist es vorgesehen, dass das erste Fixiermittel als Rastschiene in dem Trägergrundkörper und das zweite Fixiermittel als vorgespannter Rastkörper in der verstellbaren zweiten Anlage ausgebildet ist. Die Vorspannung wird über zumindest ein in der zweiten Anlage angeordnetes elastisches Federelement ausgeübt, wobei die Vorspannung derart wirkt, dass diese für einen steten Eingriff des Rastkörpers in der Rastschiene sorgt und diese Verrastung durch einen Benutzer gelöst werden kann.

Zum Schutz der Stirnfläche des Arzneimittelbehälters, die nicht an der verstellbaren zweiten Anlage anliegt, umfasst die fixierte erste Anlage bei einer bevorzugten Ausführungsform ebenfalls ein elastisches Haltemittel.

Der Arzneimittelbehälter ist in dem erfindungsgemäßen Träger in Abhängigkeit von der Ausgestaltung der ersten und zweiten Anlage über einen Form- und/oder Kraftschluss gehalten. Insbesondere bei starken Erschütterungen ist es möglich, dass beispielsweise der Kraftschluss durch die einwirkende Kraft überwunden wird. Um auch in einem solchen Fall zu verhindern, dass sich der Arzneimittelbehälter aus dem Träger löst, ist es bei einer bevorzugten Ausführungsform vorgesehen, dass die erste und/oder die zweite Anlage bei ihrem Abstützbereich ein nach innen vorspringendes Rückhaltemittel aufweist bzw. aufweisen, welches die Bewegungsfreiheit des Arzneimittelbehälters aus dem Aufnahmeraum begrenzt und somit ein Lösen des Arzneimittelbehälters aus dem Träger verhindern.

Der erfindungsgemäße Träger wird nun unter Bezugnahme auf die beiliegende Zeichnung beschrieben, wobei
Figur 1 eine Schrägansicht eines Trägers mit eingelegtem Arzneimittelbehälter zeigt;
Figur 2 eine Schrägansicht eines Trägers ohne eingelegten Arzneimittelbehälter zeigt;
Die Figuren 3 und 4 Schrägansichten eines Trägers und einer ersten Ausführungsform des erfindungsgemäßen Trägers zeigen,
die Figuren 5A und 5B zwei Schrägansichten einer zweiten Ausführungsform mit einer ersten Stellung der verstellbaren Anlage zeigen;
Figuren 5C und 5D zwei Schrägansichten der zweiten Ausführungsform mit einer zweiten Stellung der verstellbaren Anlage zeigen;
Figur 6 eine Explosionsdarstellung der zweiten Ausführungsform zeigt; und
die Figuren 7 und 8 Details der zweiten Ausführungsform zeigen.

Figur 1 zeigt eine Schrägansicht eines Trägers zur Aufnahme eines Arzneimittelbehälters 40. Bei der in Figur 1 gezeigten Darstellung ist der Träger mit eingelegtem rundem Arzneimittelbehälter 40 dargestellt, wohingegen bei Figur 2 der Arzneimittelbehälter fortgelassen ist.

Der Träger umfasst einen Trägergrundkörper 10, der beispielsweise in einem Spritzgussverfahren aus Kunststoff hergestellt ist und an seiner Unterseite eine Auflagefläche 11 aufweist, auf welcher der Träger in einem Regallager aufliegt. Bei der gezeigten Ausführungsform umfasst der Trägergrundkörper 10 zwei parallele, senkrecht zu der Auflagefläche 11 ausgebildete Träger-Seitenflächen 12, an welchen ein Backengreifer angreifen kann.

Der Träger umfasst ferner eine in Bezug auf die Längsachse des Trägers fixierte erste Aufnahme 20, an welcher sich, wie man es insbesondere in Figur 1 sieht, eine Stirnfläche des Arzneimittelbehälters 40 abstützt. Die erste Anlage kann einstückig mit dem Trägergrundkörper 10 ausgebildet sein, es ist jedoch auch möglich, dass die erste Anlage separat von dem Trägergrundkörper hergestellt und später an diesem angesetzt und befestigt, beispielsweise verklebt, wird. Bei der gezeigten Ausführungsform umfasst die erste Anlage 20 ferner ein hin zu dem Arzneimittelbehälter vorspringendes Rückhaltemittel 23, welches ein Herausfallen des Arzneimittelbehälters aus dem Träger verhindern soll. Bei der Stirnfläche der fixierten ersten Anlage 20 ist eine Saugfläche 21 ausgebildet, die senkrecht zu der Auflagefläche 11 und den Träger-Seitenflächen 12 ausgebildet ist. An dieser Ansaugfläche kann ein Saugkopf eines Sauggreifers zum Auslagern des Arzneimittelbehälters oder zur Unterstützung der Einlagerung ansetzen. Ferner umfasst die erste Anlage 20 zwei gegenüberliegende, parallel zu den Längsseiten des Trägergrundkörpers ausgebildete Seitenflächen 22, an welchen ebenfalls die Backen eines Backengreifers ansetzen können.

Neben der (in den Abbildungen links dargestellten) ersten Anlage umfasst der Träger eine verstellbare zweite Anlage 30 zur Abstützung einer Stirnfläche des Arzneimittelbehälters 40, wobei bei der in Figur 1 dargestellten Anordnung des Arzneimittelbehälters in dem Träger die verstellbare zweite Anlage die Bodenfläche des Arzneimittelbehälters abstützt. Die verstellbare zweite Anlage 30 umfasst, ebenso wie die fixierte erste Anlage 20, parallel zu den Längsseiten des Trägergrundkörpers 10 ausgebildete Seitenflächen 32 sowie eine (nicht sichtbare) Ansaugfläche 31. Die verstellbare zweite Anlage umfasst ferner ein von der Anlage nach innen vorspringendes Rückhaltemittel 33 zum Verhindern eines Herausfallens des Arzneimittelbehälters aus dem Träger.

Die beiden Rückhaltemittel 23, 33 dienen lediglich als Absicherung bei Aufbringung außergewöhnlicher Kräfte auf den Träger. Das "normale" Halten des Arzneimittelbehälters geschieht über die erste und die zweite Anlage.

Um den Träger an Arzneimittelbehälter unterschiedlicher Länge anpassen zu können und um für eine Fixierung in dem Träger zu sorgen, umfasst die verstellbare zweite Anlage 30 ein elastisches Haltemittel 34a. Dieses wird bei Einlegen des Arzneimittelbehälters komprimiert und sorgt so für einen Kraft- und Formschluss zwischen der Stirnfläche des Arzneimittelbehälters und der verstellbaren zweiten Anlage. Die Rückstellkraft des elastischen Haltemittels drückt den Arzneimittelbehälter gegen eine der Saugfläche 21 gegenüberliegende Stutzfläche der fixierten ersten Anlage und sorgt so für einen Kraftschluss zwischen der ersten Anlage und der entsprechenden Stirnfläche des Arzneimittelbehälters.

Die Figuren 3 und 4 zeigen Schrägansichten eines Trägers und eine erste Ausführungsform eines erfindungsgemäßen Trägers.

Der Träger umfasst wiederum einen Trägergrundkörper 10 mit parallelen Träger-Seitenflächen 12 sowie eine fixierte erste Anlage 20, die im Wesentlichen den Ausführungen gemäß der ersten Ausführungsform entspricht.

Der Träger umfasst eine Verschiebe- und Fixiereinrichtung, mit welcher die verstellbare zweite Anlage entlang der Längsachse X des Trägergrundkörpers bewegt und bei einer gewünschten Stellung fixiert werden kann. Die Verschiebe- und Fixiereinrichtung umfasst zum einen Führungsmittel (15, 35) und zum anderen Fixiermittel (14, 36), die jeweils zusammenwirken. Die Führungs- sowie die Fixiermittel sind zwischen dem Trägergrundkörper und der verstellbaren zweiten Anlage verteilt, d. h. Komponenten der Führungs- und Fixiermittel sind an dem Trägergrundkörper und der zweiten Anlage ausgebildet.

Bei dem in Figur 3 gezeigten Träger umfassen die Fixiermittel einen in der verstellbaren zweiten Anlage angeordneten, vorgespannten Fixierkörper 36 und einen Fixieranschlag 14, wobei der Fixierkörper stets durch die Vorspannung auf den Fixieranschlag gedrückt wird und aufgrund des Kraftschlusses zwischen den Fixiermitteln für eine Fixierung der verstellbaren zweiten Anlage in dem Trägergrundkörper gesorgt wird. Der Fixieranschlag kann dabei (im Unterschied zu dem Rest des Bodens des Trägergrundkörpers) derart beschaffen sein, dass eine hohe Reibung zwischen dem Fixieranschlag und dem Fixierkörper vorliegt. Die Fixierung der verstellbaren zweiten Anlage kann gelöst werden, in dem der Fixierkörper 36 (beispielsweise über einen entsprechend ausgebildeten Vorsprung) nach oben gezogen wird und so der Kontakt zwischen dem Fixierkörper und dem Fixieranschlag gelöst wird.

Bei der in Figur 4 gezeigten ersten Ausführungsform des erfindungsgemäßen Trägers umfassen die Fixiermittel eine parallel zu der Längsachse des Trägergrundkörpers ausgebildete Rastschiene 14, die sich bei der gezeigten Ausführungsform über etwa die Hälfte der Länge des Trägergrundkörpers erstreckt. Mit der Rastschiene wirkt ein wiederrum lediglich teilweise erkennbares Rastmittel 36, welches Teil der verstellbaren zweiten Anlage ist, zusammen und bewirkt eine Verrastung der verstellbaren zweiten Anlage bei einer gewünschten Stellung der zweiten Anlage bezüglich der Längsachse des Trägergrundkörpers bzw. des Trägers. Auch im Falle dieser ersten Ausführungsform ist das Rastmittel 36 im Hinblick auf die Rastschiene vorgespannt, d.h. ohne ein Einwirken eines Benutzers greift das Rastmitteln in die Rastschiene und sorgt so für eine Fixierung der verstellbaren zweiten Anlage. Gelöst werden kann diese Verrastung wieder durch ein Bewegen des Rastmittels nach oben, weg von der Rastschiene.

Die Führungsmittel sind ebenfalls zwischen dem Trägergrundkörper und verstellbarer zweiter Anlage aufgeteilt. So umfasst die verstellbare zweite Anlage eine Führungsplatte 35, die gleichzeitig eine Ablagemulde für den Arzneimittelbehälter bildet. Diese Führungsplatte 35 ist in an dem Trägergrundkörper ausgebildeten Führungen 15 geführt, wobei die Führungs- und Fixiermittel zum präzisen Fixieren der verstellbaren zweiten Anlage zusammenwirken.

Zum Fixieren eines Arzneimittelbehälters in dem erfindungsgemäßen Träger wird die verstellbare zweite Anlage (falls notwendig) zunächst soweit geöffnet, dass der Arzneimittelbehälter problemlos in den Freiraum zwischen den beiden Anlagen eingelegt werden kann. Sodann wird die verstellbare zweite Anlage solange in Richtung auf die fixierte erste Anlage bewegt, bis der Arzneimittelbehälter sicher zwischen den beiden Anlagen angeordnet und fixiert ist.

Die Figuren 5A und 5B zeigen Schrägansichten einer zweiten Ausführungsform des erfindungsgemäßen Trägers mit einer ersten Stellung der verstellbaren zweiten Anlage. Der Träger gemäß dieser Ausführungsform umfasst wiederum einen Trägergrundkörper mit parallelen Träger-Seitenflächen 12 sowie eine fixierte erste Anlage 20, die im Wesentlichen den Ausführungen gemäß der ersten Ausführungsform entspricht. Im Unterschied zu der ersten Anlage gemäß der ersten Ausführungsform umfasst die erste Anlage bei der zweiten Ausführungsform noch ein elastisches Haltemittel 24, welches zum Einen die Fixierung einer entsprechenden Stirnfläche an der Anlage unterstützen soll, darüber hinaus aber auch den Schutz der Stirnfläche gewährleisten soll.

Bei der in den Figuren 5A und 5B gezeigten Ausführungsform ist die Verschiebe- und Fixiereinrichtung ebenfalls als Rasteinrichtung ausgebildet, mit welcher die verstellbare zweite Anlage entlang der Längsachse X (angedeutet in Fig. 5B) des Trägergrundkörpers bewegt und bei einer gewünschten Stellung fixiert werden kann. Die Verschiebe- und Fixiereinrichtung umfasst zum einen Führungsmittel (15, 35) und zum anderen als Rastmittel (14, 36) ausgebildete Fixiermittel, die jeweils zusammenwirken. Die Führungs- sowie die Rastmittel sind zwischen dem Trägergrundkörper und der verstellbaren zweiten Anlage verteilt, d. h. Komponenten der Führungs- und Rastmittel sind an dem Trägergrundkörper und der zweiten Anlage ausgebildet. Im Hinblick auf die Rastmittel umfasst der Trägergrundkörper auch bei dieser Ausführungsform eine in Figur 5A zu erkennende, parallel zu der Längsachse des Trägergrundkörpers ausgebildete Rastschiene 14, die sich bei der gezeigten Ausführung über etwa die Hälfte der Länge des Trägergrundkörpers erstreckt. Mit der Rastschiene wirkt ein in den Figuren 5A und 5B lediglich teilweise erkennbarer Rastkörper 36, welcher Teil der verstellbaren zweiten Anlage ist, zusammen und bewirkt eine Verrastung der verstellbaren zweiten Anlage bei einer gewünschten Stellung der zweiten Anlage bezüglich der Längsachse des Trägergrundkörpers bzw. des Trägers. Im Gegensatz zu der weiter oben beschriebenen Ausführungsform wird eine Verrastung zwischen dem Rastkörper 36 und der Rastschiene aber nicht durch eine Bewegung des Rastkörpers nach oben, sondern durch eine Verdrehung des Rastkörpers erreicht. Der genaue Aufbau des Rastköpers ist weiter unten unter Bezugnahme auf weitere Figuren beschrieben.

Die Führungsmittel sind hier ebenfalls zwischen dem Trägergrundkörper und verstellbarer zweiter Anlage aufgeteilt. So umfasst die verstellbare zweite Anlage eine Führungsplatte 35, die gleichzeitig eine Ablagemulde für den Arzneimittelbehälter bildet. Diese Führungsplatte 35 ist in an dem Trägergrundkörper ausgebildeten Führungen 15 geführt, wobei die Führungs- und Rastmittel zum präzisen Fixieren der verstellbaren zweiten Anlage zusammenwirken.

Die Figuren 5C und 5D zeigen Schrägansichten der zweiten Ausführungsform des erfindungsgemäßen Trägers mit einer zweiten Stellung der verstellbaren zweiten Anlage. Aus Gründen der Übersichtlichkeit wurde der Arzneimittelbehälter fortgelassen. In den beiden Figuren ist zu erkennen, dass die verstellbare zweite Anlage über die Führungs- und Rastmittel weiter in Richtung auf die fixierte erste Anlage bewegt ist. Über die Fixier- bzw. Rastmittel (35, 36) ist die verstellbare zweite Anlage in der in den Figuren 5C und 5D gezeigten Stellung fixiert. Eine entsprechende Verschiebung der verstellbaren zweiten Anlage ist dann notwendig, wenn der Arzneimittelbehälter nicht die volle Länge des Trägers ausfüllt. Bei den Figuren 5C und 5D ist der große Vorteil der Ausführungsform gut zu erkennen, nämlich dass der erfindungsgemäße Träger über die als Rasteinrichtung ausgebildete Verschiebe- und Fixiereinrichtung an Arzneimittelbehälter mit sehr unterschiedlichen Längen angepasst werden kann, der Träger somit sehr variabel eingesetzt werden kann und es nicht notwendig ist, dass selbst für stark variierende Arzneimittelbehälter unterschiedliche Träger vorgehalten werden müssen.

Die Figur 6 zeigt eine Explosionsdarstellung der zweiten Ausführungsform des erfindungsgemäßen Trägers. Der Träger umfasst einen Trägergrundkörper 10 mit parallel angeordneten Träger-Seitenflächen 12 und eine fixierte erste Anlage 20, die entsprechend der zweiten Ausführungsform ausgebildet ist. Darüber hinaus umfasst auch die zweite Ausführungsform eine verstellbare zweite Anlage 30 sowie eine Verschiebe- und Fixiereinrichtung. In Figur 6 ist besonders gut das als Rastschiene ausgebildete Fixiermittel 14 zu erkennen, wobei die Rastschiene parallel zu der Längsachse des Trägers über etwa die Hälfte des Trägergrundkörpers ausgebildet ist. In Träger-Seitenwänden des Trägergrundkörpers sind ferner Führungen 15 ausgebildet, in denen eine Führungsplatte 35 der verstellbaren zweiten Anlage geführt ist. Das Fixiermittel der verstellbaren zweiten Anlage ist bei der gezeigten zweiten Ausführungsform, wie dies bereits oben angedeutet wurde, als drehbarer Rastkörper 36 ausgebildet, welcher über Halterungen 38 an einem als Platte ausgebildeten Haltemittel 37 drehbar gelagert ist, wobei das Haltemittel 37 Teil der verstellbaren zweiten Anlage ist und an dieser gehalten ist. Bei der gezeigten Ausführungsform umfasst die verstellbare zweite Anlage gegenüberliegende, parallele Seitenflächen 32 und eine (nicht sichtbare), der Ansaugfläche 21 gegenüberliegende Ansaugfläche 31. Die den jeweiligen Flächen zugeordneten Wände (Seitenwände, Rückwand) definieren einen Aufnahmeraum, in welchem das Haltemittel 37 und der Rastkörper 36 angeordnet sind. Bei alternativen Ausführungsformen können die Halterungen zur Lagerung des Rastkörpers auch "direkt" an der verstellbaren Anlage, beispielsweise bei der die Saugfläche bereitstellenden Rückwand, ausgebildet sein.

Bei der gezeigten Ausführungsform umfasst die verstellbare zweite Anlage darüber hinaus ein elastisches Haltemittel 34a, welches ebenfalls in dem Aufnahmeraum angeordnet ist und das Haltemittel 37 und die Stirnfläche eines ggf. einzulegenden Arzneimittelbehälters schützt und abstützt.

Das Haltemittel 37 sowie der drehbare Rastkörper 36 werden nun unter Bezugnahme auf die Figuren 7 und 8 näher beschrieben. In Figur 7 ist noch einmal die Anordnung des Haltemittels 37 sowie des drehbaren Rastkörpers 36 in Bezug auf den Trägergrundkörper 10 veranschaulicht, wobei weitere Elemente der verstellbaren zweiten Anlage, welche üblicherweise das Haltemittel 37 und den drehbaren Rastkörper 36 aufnehmen, aus Übersichtlichkeitsgründen fortgelassen sind.

Figur 8 zeigt eine Vorderansicht des drehbaren Rastkörpers 36, der an dem Haltemittel 37, welches als Halteplatte ausgebildet ist, drehbar gelagert und gehalten ist. Zur Lagerung des drehbaren Rastkörpers umfasst das Haltemittel 37 drei aus der Ebene vorspringende Halterungen 38, an welchen der drehbare Rastkörper 36 anliegt. Die Außenflächen der Halterungen liegen auf einer Kreisfläche und erlauben so, über ein entsprechendes Bauteil des Rastkörpers, die Drehung des Rastkörpers.

Der drehbare Rastkörper 36 umfasst einen zentralen Drehbereich 36g mit einer kreisförmigen Ausnehmung 36f, wobei der Durchmesser dieser Ausnehmung 36f an die durch die Außenflächen der Halterungen definierten Kreisfläche angepasst ist, so dass sich der Rastkörper an der über die Halterungen 38 bereitgestellten "Achse" drehen lässt.

Der drehbare Rastkörper 36 ist achsensymmetrisch bzw. spiegelsymmetrisch (im Hinblick auf die Zeichnungen bezüglich der vertikalen Achse) aufgebaut und umfasst ein mit dem zentralen Drehbereich verbundenes und auf der Symmetrieachse angeordnetes Griffelement 36a, auf welches ein Benutzer des erfindungsgemäßen Trägers zum Lösen der Verrastung zwischen dem Rastkörper 36 und der Rastschiene 14 zugreifen kann. Gegenüber dem Griffelement 36a ist ein Rastvorsprung 36d ausgebildet, über welchen die eigentliche Verrastung mit der Rastschiene stattfindet. Von dem zentralen Drehbereich 36g des Rastkörpers erstrecken sich im oberen Teil zwei elastische Rückstellarme 36b, die sich im mittleren Abschnitt des Rastkörpers koaxial zu dem zentralen Drehbereich erstrecken und im unteren Abschnitt in zwei nach außen geschwenkten Halteabschnitten 36c enden, bei welchen die Rückstellarme an Halteachsen 39 des Haltemittels 37 gelagert sind.

Die in Figur 8 gezeigte Stellung des Rastkörpers zeigt die Raststellung, bei welcher der Rastvorsprung in Eingriff mit der (in Figur 8 nicht gezeigten) Rastschiene ist. Diese Raststellung wird aufgrund der Konstruktion des Rastkörpers eingenommen, wenn keine Kraft von Außen (also durch einen Benutzer) auf den Rastkörper (über das Griffelement) ausgeübt wird. Wird eine entsprechende Kraft ausgeübt (in Figur 6 durch die gestrichelten Pfeile angedeutet), werden die elastischen Rückstellarme gestaucht bzw. gestreckt, gleichzeitig wird der Eingriff zwischen Rastvorsprung ein Rastschienen gelöst. Bei einer entsprechenden Bewegung des Rastkörpers baut sich eine Rückstellkraft in den Rückstellarmen auf, und sobald keine Kraft mehr auf das Griffelement ausgeübt wird, bewegen / drehen die Rückstellarme den Rastkörper in die Ausgangslage (Raststellung) zurück.

## Patentansprüche

1. Träger zur Aufnahme eines Arzneimittelbehälters (40), aufweisend
einen Trägergrundkörper (10) mit einer die Unterseite des Trägergrundkörpers (10) bildenden Auflagefläche (11),
eine bezüglich der Längsachse (X) des Trägergrundkörpers (10) fixierte erste Anlage (20) zur Abstützung einer ersten Stirnfläche des Arzneimittelbehälters (40),
eine bezüglich der Längsachse (X) des Trägergrundkörpers (10) verstellbare zweite Anlage (30) zur Abstützung einer zweiten Stirnfläche des Arzneimittelbehälters (40), wobei der Trägergrundkörper (10), die erste Anlage (20) und die zweite Anlage (30) einen Aufnahmeraum (13) für den Arzneimittelbehälter (40) bilden,
eine Ansaugfläche (21, 31) zum Ansetzen eines Sauggreifers, wobei die Ansaugfläche bei der ersten oder zweiten Anlage angeordnet ist, und / oder zwei gegenüberliegende, parallel zu Längsseiten des Trägergrundkörpers (10) angeordnete Seitenflächen (12, 22, 32) zum Ansetzen eines Backengreifers, wobei die Seitenflächen an dem Trägergrundkörper, der ersten und/oder der zweiten Anlage ausgebildet sind, und
eine Verschiebe- und Fixiereinrichtung, über welche die verstellbare zweite Anlage entlang der Längsachse (X) des Trägergrundkörpers (10) bewegbar und bei einer gewünschten Stellung fixierbar ist, wobei die Verschiebe- und Fixiereinrichtung zusammenwirkende Führungsmittel (15, 35) und zusammenwirkende Fixiermittel (14, 36) umfasst, wobei die Fixiermittel derart ausgebildet sind, dass die Fixierung gelöst werden kann, so dass zwischen den Anlagen (20, 30) fixierte Arzneimittelbehälter wieder freigegeben werden können,
**dadurch gekennzeichnet, dass**
das erste Fixiermittel als Rastschiene (14) in dem Trägergrundkörper (10) und das zweite Fixiermittel als drehbarer oder vorgespannter Rastkörper (36) in der verstellbaren zweiten Anlage ausgebildet ist.

2. Träger zur Aufnahme eines Arzneimittelbehälters nach Anspruch 1, **dadurch gekennzeichnet, dass** die verstellbare zweite Anlage (30) ein elastisches Haltemittel (34a) umfasst.

3. Träger zur Aufnahme eines zumindest abschnittsweise zylindrischen Arzneimittelbehälters nach Anspruch 1 oder 2, **dadurch gekennzeichnet, dass** der drehbare Rastkörper (36) zumindest einen elastischen Rückstellarme (36b) aufweist, die bei ihren Endabschnitten (36c) an Halterungen (39) der verstellbaren zweiten Anlage anliegen, wobei die Rückstellarme (36b) den drehbaren Rastkörper (36) in einer Raststellung halten.

4. Träger zur Aufnahme eines zumindest abschnittsweise zylindrischen Arzneimittelbehälters nach einer der Ansprüche 1 - 3, **dadurch gekennzeichnet, dass** die fixierte erste Anlage (20) ein elastisches Haltemittel (24) umfasst.

5. Träger zur Aufnahme eines zumindest abschnittsweise zylindrischen Arzneimittelbehälters nach einem der Ansprüche 1 - 4, **dadurch gekennzeichnet, dass** die erste und/oder die zweite Anlage bei ihrem Abstützbereich ein nach innen vorspringendes Rückhaltemittel (23, 33) aufweisen.

## Claims

1. Holder for receiving a medicine container (40), comprising
a holder base body (10) having a bearing surface (11) forming the lower face of the holder base body (10),
a first structure (20) which is fixed relative to the longitudinal axis (X) of the holder base body (10) for supporting a first front face of the medicine container (40),
a second structure (30) which is adjustable relative to the longitudinal axis (X) of the holder base body (10) for supporting a second front face of the medicine container (40), wherein the holder base body (10), the first structure (20) and the second structure (30) form a receiving space (13) for the medicine container (40),
a suction surface (21, 31) for positioning a suction gripper, wherein the suction surface is arranged on the first or second structure and/or two side surfaces (12, 22, 32) arranged opposite one another, parallel to the longitudinal sides of the holder base body (10), for positioning a jawed gripper, wherein the side surfaces are configured on the holder base body, the first and/or second structure, and
a displacement and fixing device, the adjustable second structure being movable thereby along the longitudinal axis (X) of the holder base body (10) and being able to be fixed thereby in a desired position, wherein the displacement and fixing device comprises cooperating guide means (15, 35) and cooperating fixing means (14, 36), wherein the fixing means are configured such that the fixing may be released so that medicine containers fixed between the structures (20, 30) may be released again,
**characterised in that**
the first fixing means is configured as a latching rail (14) in the holder base body (10) and the second fixing means is configured as a rotatable or pretensioned latching body (36) in the adjustable second structure.

2. Holder for receiving a medicine container according to Claim 1, **characterised in that** the adjustable second structure (30) comprises a resilient retaining means (34a).

3. Holder for receiving an at least partially cylindrical medicine container according to Claim 1 or 2, **characterised in that** the rotatable latching body (36) comprises at least one resilient restoring arm (36b), at the end portions (36c) thereof said resilient restoring arms bearing against holders (39) of the adjustable second structure, wherein the restoring arms (36b) retain the rotatable latching body (36) in a latching position.

4. Holder for receiving an at least partially cylindrical medicine container according to one of Claims 1 - 3, **characterised in that** the fixed first structure (20) comprises a resilient retaining means (24).

5. Holder for receiving an at least partially cylindrical medicine container according to one of Claims 1 - 4, **characterised in that** the first and/or the second structure in the support region thereof comprise an inwardly projecting retaining means (23, 33).

## Revendications

1. Support pour logement d'un récipient de médicaments (40), comportant
un corps de support de base (10) avec une surface d'appui (11) formant la face inférieure du corps de support de base (10),
une première installation (20) fixée par rapport à l'axe longitudinal (X) du corps de support de base (10) pour soutenir une première surface avant du récipient de médicaments (40),
une deuxième installation (30) réglable par rapport à l'axe longitudinal (X) du corps de support de base (10) pour soutenir une deuxième surface avant du récipient de médicaments (40), le corps de support de base (10), la première installation (20) et la deuxième installation (30) formant un espace de réception (13) pour le récipient de médicaments (40),
une surface d'aspiration (21,31) pour mettre en place une pince aspirante, la surface d'aspiration étant disposée près de la première ou la deuxième installation et/ou deux surfaces latérales (12,22,32) disposées parallèles aux côtés longitudinaux du corps de support de base (10) pour mettre en place une pince aspirante, les surfaces latérales étant constituées sur le corps de support de base de la première et/ou deuxième installation, et
un dispositif de déplacement et de fixation sur lequel la deuxième installation réglable peut être déplacée le long de l'axe longitudinal (X) du corps de support de base (10) et peut être fixée à une position souhaitée, le dispositif de déplacement et de fixation comprenant des moyens de guidage (15,35) coopérant et des moyens de fixation (14,36) coopérant, les moyens de fixation étant constitués de telle sorte que la fixation peut être résolue de manière que des récipients de médicaments fixés entre les installations (20,30) peuvent être à nouveau libérés, **caractérisé en ce que** le premier moyen de fixation est constitué dans le corps de support de base (10) comme rail encliquetable (14) et le deuxième moyen de fixation dans la deuxième installation réglable comme corps encliquetable (36) pouvant tourner ou précontraint.

2. Support pour logement d'un récipient de médicaments selon la revendication 1, **caractérisé en ce que** la deuxième installation réglable (30) comprend un moyen de fixation élastique (34a).

3. Support pour logement d'un récipient de médicaments cylindrique au moins par section selon la revendication 1 ou 2, **caractérisé en ce que** le corps encliquetable (36) pouvant tourner comporte au moins des bras de rappel élastiques (36b) qui viennent s'appliquer à leurs sections finales (36c) sur les fixations (39) de la deuxième installation réglable, les bras de rappel (36b) maintenant le corps encliquetable (36) pouvant tourner dans une position d'encliquetage.

4. Support pour logement d'un récipient de médicaments cylindrique au moins par section selon l'une quelconque des revendications 1-3, **caractérisé en ce que** la première installation (20) fixée comprend un moyen de fixation (24) élastique.

5. Support pour logement d'un récipient de médicaments cylindrique au moins par section selon l'une quelconque des revendications 1-4, **caractérisé en ce que** la première et/ou la deuxième installation comportent à leur zone d'appui un moyen de retenue (23,33) faisant saillie vers l'intérieur.
